# EUROPÄISCHE PATENTSCHRIFT

(11) **EP 1 169 566 B1**
(45) Veröffentlichungstag und Bekanntmachung des Hinweises auf die Patenterteilung: **14.01.2004**
(21) Anmeldenummer: 01905726.4
(22) Anmeldetag: 02.02.2001
(51) Int. Cl.: F02M 37/10

(54) **FÖRDEREINHEIT**
DELIVERY UNIT
UNITE DE REFOULEMENT

(30) Priorität: 02.02.2000 DE 10004356
(43) Veröffentlichungstag der Anmeldung: 09.01.2002
(73) Patentinhaber: SIEMENS AKTIENGESELLSCHAFT, 80333 München (DE)
(72) Erfinder: APPLETON, John, West Mids WS6 78X (GB); BROWNING, Simon, London, SE25 6SS (GB)
(86) Internationale Anmeldenummer: PCT/EP2001/001107
(87) Internationale Veröffentlichungsnummer: WO 2001/057386

(56) Entgegenhaltungen:
- EP-A- 0 941 885
- DE-A- 19 912 494
- US-A- 6 000 913

## Beschreibung

Die Erfindung betrifft eine Fördereinheit mit einer Förderpumpe zum Fördern von Kraftstoff aus einem Kraftstoffbehälter zu einer Brennkraftmaschine eines Kraftfahrzeuges, mit einem in einer Öffnung des Kraftstoffbehälters zu befestigenden Flansch und mit einer Stütze zur Halterung der Förderpumpe und/oder eines Schwalltopfes in einer vorgesehenen Lage im Kraftstoffbehälter, mit einer schwenkbaren Halterung des Schwalltopfes und/oder der Förderpumpe gegenüber dem Flansch im von dem Kraftstoffbehälter getrennten Zustand der Fördereinheit.

Aus der US 6,000,913 ist eine solche Fördereinheit bekannt geworden. Bei dieser Fördereinheit ist ein Schwalltopf über ein Gestänge mit dem Flansch verbunden. Das Gestänge ist an dem Flansch und dem Schwalltopf gelagert. Nachteilig bei dieser Fördereinheit ist, dass der Schwalltopf nicht kippsicher in dem Kraftstoffbehälter befestigt ist.

Der Erfindung liegt das Problem zugrunde, eine Fördereinheit der eingangs genannten Art so zu gestalten, dass sie eine besonders kleine Öffnung in dem Kraftstoffbehälter erfordert und möglichst einfach zu montieren ist und dass die Förderpumpe und/oder der Schwalltopf zuverlässig in seiner vorgesehenen Lage gehalten ist.

Dieses Problem wird erfindungsgemäß dadurch gelöst, dass die Stütze auf ihrem einem Schwenklager gegenüberliegenden Bereich einen zur Abstützung an dem Boden des Kraftstoffbehälters vorgesehenen Abstützarm aufweist.

Durch diese Gestaltung lässt sich die Förderpumpe oder der Schwalltopf in eine platzsparende Stellung schwenken und in den Kraftstoffbehälter einführen. Der niedrige Abmessungen aufweisende Schwalltopf kann zudem langgestreckt gestaltet sein. Hierdurch lässt sich die erfindungsgemäße Fördereinheit durch besonders kleine Öffnungen und in sehr flachen Kraftstoffbehältern montiere. Im in den Kraftstoffbehälter montierten Zustand hält die Stütze die Fördereinheit und/oder den Schwalltopf in der vorgesehenen Lage. Die erfindungsgemäße Fördereinheit lässt sich daher besonders einfach montieren. Das Schwenklager kann dabei wahlweise eine Lagerachse zum Verschwenken der Förderpumpe oder des Schwalltopfes in eine Richtung oder einen Kugelkopf zur Verschwenkbarkeit in zwei Richtungen aufweisen. Nach der Montage ist die Förderpumpe und/oder der Schwalltopf durch den Abstützarm gegen ein Kippen gesichert. Durch diese Gestaltung lässt sich zudem sicherstellen, dass in den Flansch nur senkrechte Kräfte eingeleitet werden.

Die Halterung der Förderpumpe und/oder des Schwalltopfes in der vorgesehenen Lage in dem Kraftstoffbehälter erfordert gemäß einer anderen vorteilhaften Weiterbildung der Erfindung einen besonders geringen baulichen Aufwand, wenn das Schwenklager Mittel zu seiner Arretierung in einer vorgesehenen Lage hat.

Häufig ist der Schwalltopf oder die Förderpumpe nicht genau unterhalb der Öffnung des Kraftstoffbehälters angeordnet. Ein auf den Flansch einwirkendes Biegemoment lässt sich gemäß einer anderen vorteilhaften Weiterbildung der Erfindung zuverlässig vermeiden, wenn die Stütze zur Vorspannung des Schwenklagers in Richtung des Bodens des Kraftstoffbehälters gestaltet ist. Diese Gestaltung führt zu einer besonders geringen Belastung der Verbindung des Flansches mit dem Kraftstoffbehälter. Hierdurch wird ein Entweichen von Kraftstoffdämpfen aus dem Kraftstoffbehälter weiter verringert.

Die erfindungsgemäße Fördereinheit ist zuverlässig in ihrer vorgesehenen Lage gehalten, wenn die Stütze den Schwalltopf oder die Förderpumpe seitlich umgreift.

Häufig hat der Boden des Kraftstoffbehälters Toleranzen, die bei der bekannten Fördereinheit zu einer ungleichmäßigen Anlage der Fördereinheit oder des Schwalltopfes führen. Die Fördereinheit und/oder der Schwalltopf liegen jedoch gemäß einer anderen vorteilhaften Weiterbildung der Erfindung besonders glatt am Boden des Kraftstoffbehälters an, wenn eine Verbindung der Stütze mit dem Schwalltopf oder der Fördereinheit eine Lagerung aufweist.

Zur weiteren konstruktiven Vereinfachung der erfindungsgemäße Fördereinheit trägt es bei, wenn die Stütze ein erstes vertikal an dem Flansch befestigtes Stützteil und ein zweites den Abstützarm aufweisendes Stützteil hat und wenn zwischen den beiden Stützteilen das Schwenklager angeordnet ist.

Nach der Montage in dem Kraftstoffbehälter ist die erfindungsgemäße Fördereinheit besonders zuverlässig in ihrer vorgesehenen Lage gehalten, wenn das erste Stützteil eine Führung für ein in eine Ausnehmung des zweiten Stützteils eindringendes Arretierteil hat.

Die Mittel zur Arretierung der Stützteile in ihrer vorgesehenen Lage gestalten sich gemäß einer anderen vorteilhaften Weiterbildung der Erfindung konstruktiv besonders einfach, wenn die Führung des ersten Stützteils und die Ausnehmung des zweiten Stützteils jeweils als zueinander fluchtende Bohrungen und das Arretierteil als Stab ausgebildet sind.

In einer weiteren vorteilhaften Ausgestaltung wird ein Verdrehen des Schwalltopfes gegenüber dem Flansch wirksam verhindert, indem statt einer Stütze zwei Stützen angeordnet sind. Als günstig hat sich die Anordnung der Stützen zu beiden Seiten des Schwalltopfes erwiesen. Im übrigen weisen diese Stützen die gleichen Ausbildungen wie die erfindungsgemäße Vorrichtung mit einer Stütze auf.

Die Erfindung läßt zahlreiche Ausführungsformen zu. Zur weiteren Verdeutlichung ihres Grundprinzips ist eine davon in der Zeichnung dargestellt und wird nachfolgend beschrieben. Diese zeigt in
- Figur 1: schematisch eine erfindungsgemäße in einem Kraftstoffbehälter montierte Fördereinheit,
- Figur 2: eine Schnittdarstellung durch die Fördereinheit aus Figur 1 entlang der Linie II - II.

Figur 1 zeigt einen Kraftstoffbehälter 1 eines Kraftfahrzeuges mit einer darin angeordneten Fördereinheit 2. Die Fördereinheit 2 hat einen in einer Öffnung 3 des Kraftstoffbehälters 1 eingesetzten Flansch 4 und einen Schwalltopf 5. Der Flansch 4 und der Schwalltopf 5 sind über eine Stütze 6 miteinander verbunden. Innerhalb des Schwalltopfes 5 ist eine Förderpumpe 7 angeordnet. Die Förderpumpe 7 fördert Kraftstoff aus dem Schwalltopf 5 über eine flexible Leitung 8 zu einem auf der Außenseite des Flansches 4 angeordneten Anschlußstutzen 9. An dem Anschlußstutzen 9 kann eine zu einer nicht dargestellten Brennkraftmaschine führende Vorlaufleitung angeschlossen werden. Die Stütze 6 hat ein erstes, an dem Flansch 4 befestigtes Stützteil 10 und ein zweites mit dem Schwalltopf 5 verbundenes Stützteil 11. Die beiden Stützteile 10, 11 sind über ein Schwenklager 12 miteinander verbunden. Der Flansch 4 hat eine axiale Führung 13 für einen Stab 14 des ersten Stützteils 10. Ein Lagerbock 15 des Schwenklagers 12 wird von einer sich an dem Flansch 4 abstützenden Feder 16 in Richtung des Boden des Kraftstoffbehälters 1 vorgespannt. Auf seiner dem Schwalltopf 5 abgewandten Seite hat das zweite Stützteil 11 einen Abstützarm 17, mit dem es sich am Boden des Kraftstoffbehälters 1 abstützt. Die Verbindung des zweiten Stützteils 11 mit dem Schwalltopf 5 hat eine Lagerung 18. Hierdurch ist der Schwalltopf 5 zuverlässig gegen den Boden des Kraftstoffbehälters 1 vorgespannt. Das Schwenklager 12 verhindert die Einleitung eines Biegemoments in das erste Stützteil 10 und damit in den Flansch 4.

Vor der Montage der Fördereinheit 2 in dem Kraftstoffbehälter 1 ermöglicht das Schwenklager 12, daß die beiden Stützteile 10, 11 in eine gestreckte Lage zueinander gebracht werden. Der Schwalltopf 5 läßt sich hierdurch besonders leicht durch die Öffnung 3 in den Kraftstoffbehälter 1 einführen.

Figur 2 zeigt in einer Schnittdarstellung durch die Stütze 6 aus Figur 1 entlang der Linie II - II im Bereich des Schwenklagers 12 und des Schwalltopfes 5, daß das zweite Stützteil 11 den Schwalltopf 5 seitlich umgreift. Das Schwenklager 12 weist an dem Lagerbock 15 angeordnete Lagerzapfen 19 auf. In den Lagerbock 15 dringt der axial in dem in Figur 1 dargestellten Flansch 4 geführte Stab 14 ein. Der Lagerbock 15 hat eine Bohrung 20 zur Aufnahme des Stabes 14.

## Patentansprüche

1. Fördereinheit (2) mit einer Förderpumpe (7) zum Fördern von Kraftstoff aus einem Kraftstoffbehälter (1) zu einer Brennkraftmaschine eines Kraftfahrzeuges, mit einem in einer Öffnung (3) des Kraftstoffbehälters (1) zu befestigenden Flansch (4) und mit einer Stütze (6) zur Halterung der Förderpumpe (7) und/oder eines Schwalltopfes (5) in einer vorgesehenen Lage im Kraftstoffbehälter (1) mit einer schwenkbaren Halterung des Schwalltopfes (5) und/oder der Förderpumpe (7) gegenüber dem Flansch (4) im von dem Kraftstoffbehälter (1) getrennten Zustand der Fördereinheit (2), **dadurch gekennzeichnet, dass** die Stütze (6) auf ihrem einem Schwenklager (12) gegenüberliegenden Bereich einen zur Abstützung an dem Boden des Kraftstoffbehälters (1) vorgesehenen Abstützarm (17) aufweist.

2. Fördereinheit nach Anspruch 1 oder 2, **dadurch gekennzeichnet, dass** das Schwenklager (12) Mittel zu seiner Arretierung in einer vorgesehenen Lage hat.

3. Fördereinheit nach zumindest einem der vorhergehenden Ansprüche, **dadurch gekennzeichnet, dass** die Stütze (6) zur Vorspannung des Schwenklagers (12) in Richtung des Bodens des Kraftstoffbehälters (1) gestaltet ist.

4. Fördereinheit nach zumindest einem der vorhergehenden Ansprüche, **dadurch gekennzeichnet, dass** die Stütze (6) den Schwalltopf (5) oder die Förderpumpe (7) seitlich umgreift.

5. Fördereinheit nach zumindest einem der vorhergehenden Ansprüche, **dadurch gekennzeichnet, dass** eine Verbindung der Stütze (6) mit dem Schwalltopf (5) oder der Fördereinheit (2) eine Lagerung (18) aufweist.

6. Fördereinheit nach zumindest einem der vorhergehenden Ansprüche, **dadurch gekennzeichnet, dass** die Stütze (6) ein erstes vertikal an dem Flansch (4) befestigtes Stützteil (10) und ein zweites den Abstützarm (17) aufweisendes Stützteil (11) hat und dass zwischen den beiden Stützteilen (10, 11) das Schwenklager (12) angeordnet ist.

7. Fördereinheit nach zumindest einem der vorhergehenden Ansprüche, **dadurch gekennzeichnet, dass** das erste Stützteil (10) eine Führung für ein in eine Ausnehmung des zweiten Stützteils (11) eindringendes Arretierteil hat.

8. Fördereinheit nach zumindest einem der vorhergehenden Ansprüche, **dadurch gekennzeichnet, dass** die Führung des ersten Stützteils (10) und die Ausnehmung des zweiten Stützteils (11) jeweils als zueinander fluchtende Bohrungen (20) und das Arretierteil als Stab (14) ausgebildet sind.

## Claims

1. Delivery unit (2) having a delivery pump (7) for delivering fuel from a fuel tank (1) to an internal combustion engine of a motor vehicle, having a flange (4) which is to be fixed in an opening (3) of the fuel tank and having a support (6) for securing the delivery pump (7) and/or a surge chamber (5) in a designated position in the fuel tank (1), and having a pivotable means of securing the surge chamber (5) and/or the delivery pump (7) with respect to the flange (4) when the delivery unit (2) is separated from the fuel tank (1), **characterized in that** the support (6) has, on its region lying opposite a pivot bearing (12), a supporting arm (17) which is provided for supporting it on the bottom of the fuel tank (1).

2. Delivery unit according to Claim 1 or 2, **characterized in that** the pivot bearing (12) has means for locking it in a designated position.

3. Delivery unit according to at least one of the preceding claims, **characterized in that** the support (6) is designed to prestress the pivot bearing (12) in the direction of the bottom of the fuel tank (1).

4. Delivery unit according to at least one of the preceding claims, **characterized in that** the support (6) engages laterally around the surge chamber (5) or the delivery pump (7).

5. Delivery unit according to at least one of the preceding claims, **characterized in that** a connection of the support (6) to the surge chamber (5) or to the delivery unit (2) has a mounting means (18).

6. Delivery unit according to at least one of the preceding claims, **characterized in that** the support (6) has a first supporting part (10) which is fixed vertically to the flange (4) and a second supporting part (11) having the supporting arm (17), and **in that** the pivot bearing (12) is arranged between the two supporting parts (10, 11).

7. Delivery unit according to at least one of the preceding claims, **characterized in that** the first supporting part (10) has a guide for a locking part penetrating into a recess of the second supporting part (11) .

8. Delivery unit according to at least one of the preceding claims, **characterized in that** the guide of the first supporting part (10) and the recess of the second supporting part (11) are each designed as holes (20) in alignment with each other and the locking part is designed as a rod (14).

## Revendications

1. Unité de refoulement (2) avec une pompe de refoulement (7) pour refouler du carburant d'un récipient de carburant (1) vers un moteur à combustion interne d'un véhicule automobile, avec une collerette (4) à fixer dans un orifice (3) du réservoir de carburant (1) et avec un support (6) pour maintenir la pompe de refoulement (7) et/ou un pot de tranquilisation (5) dans une position prévue dans le récipient de carburant (1) avec une fixation du pot de tranquilisation (5) et/ou de la pompe de refoulement (7), laquelle peut pivoter par rapport à la collerette (4) lorsque l'unité de refoulement (2) se trouve séparée du récipient de carburant (1), **caractérisée en ce que** le support (6) présente, sur sa partie située en face d'un coussinet de pivotement (12), un bras d'appui (17) prévu sur le fond du récipient de carburant (1) pour servir de support.

2. Unité de refoulement selon la revendication 1 ou 2, **caractérisée en ce que** le coussinet de pivotement (12) est muni de moyens permettant de l'arrêter dans une position prévue.

3. Unité de refoulement selon au moins l'une des revendications précédentes, **caractérisée en ce que** le support (6) est configuré pour précontraindre le coussinet de pivotement (12) en direction du fond du récipient de carburant (1).

4. Unité de refoulement selon au moins l'une des revendications précédentes, **caractérisée en ce que** le support (6) enveloppe latéralement le pot de tranquilisation (5) ou la pompe de refoulement (7).

5. Unité de refoulement selon au moins l'une des revendications précédentes, **caractérisée en ce qu'**un assemblage entre le support (6) et le pot de tranquilisation (5) ou l'unité de refoulement (2) présente un point d'appui 18.

6. Unité de refoulement selon au moins l'une des revendications précédentes, **caractérisée en ce que** le support (6) possède une première pièce de support (10) fixée verticalement à la collerette (4) et une deuxième pièce de support (11) présentant le bras d'appui (17) et **en ce que** le coussinet de pivotement (12) est situé entre les deux pièces de support (10, 11).

7. Unité de refoulement selon au moins l'une des revendications précédentes, **caractérisée en ce que** la première pièce de support (10) a un guidage pour une pièce d'arrêt qui s'engage dans un évidement de la deuxième pièce de support (11).

8. Unité de refoulement selon au moins l'une des revendications précédentes, **caractérisée en ce que** le guidage de la première pièce de support (10) et l'évidement de la deuxième pièce de support (11) sont respectivement réalisés comme perçages (20) alignés l'un par rapport à l'autre et **en ce que** la pièce d'arrêt est réalisée sous forme de barre (14).
